# EUROPÄISCHE PATENTSCHRIFT

(11) **EP 0 095 515 B1**
(45) Veröffentlichungstag und Bekanntmachung des Hinweises auf die Patenterteilung: **28.08.1985**
(21) Anmeldenummer: 82104704.0
(22) Anmeldetag: 28.05.1982
(51) Int. Cl.: B05C 19/00

(54) **Dosiereinrichtung für Flock**
Apparatus for dosing flocks
Dispositif de dosage pour des flocs

(43) Veröffentlichungstag der Anmeldung: 07.12.1983
(73) Patentinhaber: Esch, Helmut, D-5166 Kreuzau (DE)
(72) Erfinder: Esch, Helmut, D-5166 Kreuzau (DE)
(74) Vertreter: Liermann, Manfred

## Beschreibung

Die Erfindung betrifft eine Dosiereinrichtung mit einem Behälter mit einem auf der Unterseite angeordneten Sieb zum Durchlaß von in Form von stäbchenförmigem Schüttgut anfallendem Flock und einer innerhalb des Behälters über dessen ganze Breite angeordneten Bürstenwalze im wesentlichen bestehend aus einer drehantreibbar im Behälter über an den beiden Enden über je in einer Behälterwand angeordneten Lageraugen gelagerten Welle und mehreren in Umfangsrichtung gleichmäßig verteilt angeordneten und im wesentlichen radial gerichtete Borsten tragenden Bürstenleisten, welche von mehreren in für eine Abstützung der Bürstenleisten auf der Welle geeigneter Verteilung drehfest angeordneten Bürstenleistenträgern gehalten werden.

Eine Dosiereinrichtung der oben beschriebenen Art gehört zum Stand der Technik. Solche Dosiereinrichtungen werden verwendet in Maschinen zur Beschichtung von Oberflächen mit sogenannten Flock. Der Flock fällt hierbei als stäbchenförmiges Schüttgut an, und wird von der in dem Behälter drehantreibbar angeordneten Bürstenwalze durch ein an der Unterseite des Behälters angeordnetes Sieb gestrichen. Nachdem der Flock das Sieb passiert hat, wird er in einem elektrostatischen Feld ausgerichtet und fällt dann auf eine entsprechend vorbereitete, zu beschichtende Unterlagen, wie z. B. einer Grundunterlage für einen Teppich.

Zur Erzielung einer guten Beschichtungsqualität ist es erforderlich, daß der ausgerichtete Flock in möglichst gleichmässiger Menge pro Fläche aufgebracht wird, damit eine gleichmässige Beschichtungsdichte entsteht.

Die bekannten Einrichtungen erlauben nicht, die Beschichtungsdichte zu variieren, und erreichen darüber hinaus über die Länge der Bür-_{'} stenwalze keine gleichmässige Beschichtungsdichte. Unterschiedliche Durchbiegungen der Welle der Bürstenwalze, unterschiedliche Durchbiegung der Borsten der Bürstenleiste, Verformungen des Durchstreichsiebes und viele andere Einflüsse verhindern eine befriedigend gleichmässige Beschichtungsdichte.

Der Erfindung liegt somit die Aufgabe zugrunde, eine Dosiereinrichtung vorzuschlagen, mit welcher eine sehr gleichmässige Beschichtungsdichte einer zu beschichtenden Unterlage bzw. eine Verteilungsdichte von gewünschtem Profil erreicht wird.

Erfindungsgemäß wird diese Aufgabe bei einer Dosiereinrichtung der eingangs beschriebenen Art dadurch gelöst, daß mindestens ein Teil der vorhandenen Bürstenleistenträger Einrichtungen zum konkaven und/oder konvexen Durchbiegen der Bürstenleistenträger in radialer Richtung und zu deren Klemmung in eingerichteter Lage aufweisen.

Mit Hilfe einer geeigneten Durchbiegung der Bürstenleistenträger ist es möglich, die Auswirkungen einer Siebverformung oder der Wellendurchbiegung der Antriebwelle der Bürstenwalze und weitere Auswirkungen von Unregelmässigkeiten zu kompensieren. Darüber hinaus wird es möglich, bewußt eine bestimmte Verteilung der Beschichtungsdichte zu erzeugen.

Es sind zwei Vorrichtungen gemäß FR-A-2118 144 und GB-A-1 142039 bekannt, bei denen eine gleichmäßige Beschichtungsdichte angestrebt wird. Eine Durchbiegung der Bürstenträger ist jedoch nicht vorgesehen. Auch ist eine beliebige Verteilungsdichte von gewünschtem Profil nicht möglich.

Nach einer Ausgestaltung der Erfindung wird vorgeschlagen, daß die Bürstenleistenträger scheibenförmige Aufnahmeelemente mit gleichmässig über den Umfang verteilt angeordneten und radial nach außen offenen Aufnahmeschlitzen aufweisen, in deren radial einwärts liegendem Grund mindestens in radialer Richtung lageveränderliche Abdrückelemente sowie in mindestens einem Schenkel mindestens mit einer tangentialen Komponente lageveränderliche Klemmelemente zur Durchbiegung und Klemmung der Bürstenleisten vorgesehen sind. Dies ist ein besonders einfacher Aufbau der Bürstenwalze, der ein einfaches Ausrichten der Bürstenleisten mit einfachen Mitteln erlaubt und der zudem einen leichten Austausch der Bürstenleisten gewährleistet.

Nach einer weiteren Ausgestaltung der Erfindung wird vorgeschlagen, daß als Abdrückelemente und Klemmelemente Schrauben vorgesehen sind, welche in entsprechend angeordnete Gewindebohrungen der Aufnahmeschlitze der scheibenförmigen Aufnahmeelemente angeordnet sind. Dies ist die denkbar einfachste Möglichkeit, eine geeignete Durchbiegung der Bürstenleisten zu erreichen. Gleichzeitig ist diese Möglichkeit außerordentlich kostengünstig, denn Schrauben sind Normelemente und das Einbringen von Gewindebohrungen ist fertigungstechnisch problemlos.

Wiederum nach einer Ausgestaltung der Erfindung wird vorgeschlagen, daß mindestens eine Lagerstelle der in Lageraugen gelagerten Welle mindestens in zum Sieb senkrechter Richtung bewegbar und feststellbar ist. Auf diese Art und Weise ist eine zusätzliche leichte Anpassung an die Länge der Borsten der Bürstenleisten möglich und es kann beispielsweise ein einseitiger Borstenverschleiß ausgeglichen oder in gewünschter Weise die Durchbiegung der Bürstenleisten durch eine zusätzliche Verstellung überlagert werden.

In einer ergänzenden Ausgestaltung der Erfindung ist vorgesehen, daß mindestens ein Lagerauge in einer relativ zur Behälterwand fixierten oder fixierbaren Bohrung drehbar und feststellbar gelagert ist, wobei die Lagerfläche für die Lagerung der Welle und die Lagerfläche, mit der das Lagerauge in der Bohrung gelagert ist, exzentrisch zueinander angeordnet sind. Hierdurch kann in der Größenordnung der vorgegebenen Exzentrizität die Antriebswelle der Bürstenwalze und damit die gesamte Bürstenwalze eine beliebige räumliche Lage einnehmen, wodurch ein weiterer Einfluß auf die Dichte des aus der Dosiereinrichtung abrieselnden Flocks erreicht werden kann.

Eine weitere Ausgestaltung dieser Verstellmöglichkeit der Lage der Welle sieht vor, daß das Lagerauge an einer äußeren Umfangsfläche einen zu der Bohrung konzentrischen Zahnkranz aufweist, der mit einem in einem das Lagerauge übergreifenden Flansch angeordneten drehbaren Ritzel kämmt, wobei der Flansch weiter eine radial auf das Lagerauge wirkende Klemmschraube aufweist und an der Behälterwand befestigt ist. Auf diese Art und Weise kann mit einfachsten Mitteln von außen sehr rasch eine Veränderung der Lage der Welle herbeigeführt und die herbeigeführte Veränderung fixiert werden.

Eine andere Ausgestaltung der Erfindung wiederum sieht vor, daß die Aufnahmeschlitze entgegen der Drehrichtung in Umfangsrichtung leicht geneigt angeordnet sind. Hierdurch werden die Borsten der Bürstenleisten direkt in die richtige Streichlage vorgeneigt und es wird ein Verhaken und Zerstoßen der Borsten am Sieb verhindert.

Schließlich ist nach einer Ausgestaltung der Erfindung noch vorgesehen, daß in jedem Aufnahmeschlitz außer der Bürstenleiste zusätzlich und unabhängig von dieser eine sich über die ganze Länge der Bürstenleiste erstreckende Borstenstützfeder in Drehrichtung hinter den Borsten der Bürstenleiste zu Abstützung der Borsten angeordnet ist.

Die Erfindung soll nun anhand der beigefügten Zeichnungen näher erläutert werden.

Es zeigen :
Figur 1 Blick in die Dosiereinrichtung bei abgenommener Behälterwand (stirnseitig)
Figur 2 vergrößerte Darstellung eines Aufnahmeschlitzes mit Abdrück- und Klemmschrauben
Figur 3 Längsschnitt durch die Lagerung der Bürstenwalze mit Verstelleinrichtungen
Figur 4 Dosiereinrichtung und Beschichtungsprofil in schematischer Darstellung
Figur 5 Dosiereinrichtung und Beschichtungsprofil in schematischer Darstellung
Figur 6 Exzenterverstellung für die Welle der Bürstenwalze in schematischer Anordnung
Figur 7 Welle mit Bürstenleistenträgern, Bürstenleisten mit Borsten in Ansicht
Figur 8 konvexe Durchbiegung der Bürstenleisten in schematischer Darstellung
Figur 9 konkave Durchbiegung der Bürstenleisten in schematischer Darstellung.

Eine Dosiereinrichtung 1 für die Dosierung von Flock weist im wesentlichen einen Behälter 2 auf (Figur 1), an dessen Unterseite 4 ein Sieb 3 angeordnet ist. Im Inneren des Behälters 2 befindet sich eine Bürstenwalze 5. Diese Bürstenwalze 5 besteht im wesentlichen aus einer drehantreibbaren Welle 8, deren beide Enden in der Lagerstelle 12 gelagert sind. Die Lagerstellen 12 sind hierbei in der Behälterwand 6 angeordnet.

Auf der Welle 8 befinden sich in geeigneter Verteilung Bürstenleistenträger '11, die mit der Welle 8 drehfest verbunden sind und scheibenförmige Aufnahmeelemente 16 aufweisen. Die scheibenförmigen Aufnahmeelemente 16 weisen in Umfangsrichtung in gleichmässiger Verteilung Aufnahmeschlitze 17 auf, die radial nach außen hin offen sind und in die die Bürstenleisten 10 eingelegt werden können. Zusammen mit den Bürstenleisten 10 sind noch Bürstenstützfedern 29 in die Aufnahmeschlitze 17 einlegbar zur Abstützung der Borsten 9 der Bürstenleisten 10. Am Grund 18 der Aufnahmeschlitze 17 ist in einer entsprechenden Gewindebohrung eine Schraube 20 vorgesehen. Eine weitere Schraube 21 ist in einer entsprechenden Gewindebohrung am Schenkel 19 der Aufnahmeschlitze 17 vorgesehen.

In einer Bohrung der Behälterwand 6 ist ein Flansch 32 angeordnet, der seinerseits eine Bohrung 13 aufweist. Ein Lagerauge 7 ist mit einer Lagerfläche 15 drehbar in dieser Bohrung 13 angeordnet. Das Lagerauge 7 weist eine weitere innere Lagerfläche 14, in welchem in üblicher Weise ein Wälzlager 33 angeordnet ist zur Aufnahme und Lagerung der Welle 8 auf. Nach außen abgeschlossen wird die Lagerstelle 12 von einem Deckel 22.

Die Lagerfläche 14 und die Lagerfläche 15 sind exzentrisch zueinander angeordnet, wie dies prinzipiell der Darstellung in Figur 6 entnommen werden kann. Eine äußere Umfangsfläche 23 des Lagerauges 7 weist einen zur Bohrung 13 konzentrischen Zahnkranz 24 auf. Der Zahnkranz 24 ist drehfest mit dem Lagerauge 7 verbunden. Das Lagerauge 7 wird umfasst und axial geführt von einem Flansch 25, der an der Behälterwand 6 befestigt ist. Im Flansch 25 ist drehbar ein Ritzel 26 so eingelassen, daß es mit dem Zahnkranz 24 kämmen kann. Im Flansch 25 ist koaxial zur Drehachse des Ritzels 26 eine Schraube 34 drehbar gelagert und in das Ritzel 26 hineingeschraubt. Die Schraube 34 weist einen Kopf mit einem Innensechskant 35 auf, sodaß die Schraube 34 mit Hilfe eines entsprechenden bekannten Schlüssels über den Innensechskant 35 gedreht werden kann. Zur Einstellung einer konkaven oder konvexen (Figur 9 und Figur 8) oder einer sonstigen Durchbiegung der Bürstenleisten 10 werden im Ausführungsbeispiel die Schrauben 20 in die entsprechende Radialposition gebracht und danach die Bürstenleisten 10 in die Aufnahmeschlitze 17 eingelegt und an den Schrauben 20 zur Anlage gebracht und danach von den Schrauben 21 in dieser Lage festgeklemmt. Mit dieser Klemmung ist gleichzeitig zusammen mit jeder Bürstenleiste 10 die zugehörige Borstenstützfeder 29 festgeklemmt.

Im Ausführungsbeispiel weisen die Aufnahmeschlitze 17 eine entgegen der Drehrichtung 28 gerichtete Neigung auf, wodurch eine günstige Belastung der Borsten 9 erreicht und ein Zerstoßen und Verhaken der Borsten 9 am Sieb 3 vermieden wird. Zum Austausch der Bürstenleisten 10 ggf. zusammen mit den Borstenstützfedern 29 müssen lediglich die Schrauben 21 der scheibenförmigen Aufnahmeelemente 16 gelöst werden und es kann die jeweilige Bürstenleiste 10 einfach wie in Figur 1 oben dargestellt entnommen werden und gegen eine neue ausgetauscht werden. Es ist auch sinnvoll, die Bürstenleisten 10 gelegentlich zu entnehmen und zu wenden, um die Durchbiegerichtung für die Borsten 9 zu wechseln.

Eine weitere Einstellmöglichkeit für die Lage und die Größe des Borstendruckes auf das Sieb 3 ist durch das Lagerauge 7 gegeben, dessen Lagerflächen 14 und 15 exzentrisch zueinander angeordnet sind. Durch eine Verdrehung des Lagerauges 7 wird infolge der beschriebenen Exzentrizität eine entsprechende Lageveränderung der Welle 8 und damit des Bürstenleisten 10 erreicht. Um eine solche Verdrehung des Lagerauges 7 durchzuführen, wird zunächst die Klemmschraube 27, mit welcher das Lagerauge 7 festgeklemmt ist, gelöst, sodaß nunmehr das Lagerauge 7 in der Bohrung 13 des Flansches 32 gedreht werden kann. Um die Drehung zu bewirken, wird mit einem bekannten Innensechskantschlüssel über den Innensechskant 35 die Schraube 34 und damit das in Flansch 25 drehbar angeordnete Ritzel 26 gedreht, welches mit dem Zahnkranz 24, der drehfest mit dem Lagerauge 7 verbunden ist, kämmt. Durch die Drehung des Ritzels 26 wird somit eine entsprechende Drehung des Zahnkranzes 24 und damit des Lagerauges 7 bewirkt. Da die Lagerfläche 14 zur Aufnahme des Wälzlagers 33 und über das Wälzlager 33 zur Aufnahme der Welle 8 exzentrisch zur Lagerfläche 15 angeordnet ist, wird durch die beschriebene Drehung des Lagerauges 7 eine entsprechende Verlagerung der Welle 8 erreicht. Ist der Deckel 22 drehfest mit dem Lagerauge 7 verbunden, so kann er gleichzeitig als Indikator für die Größe der Drehbewegung und damit für die Lage der Welle 8 dienen. Ist die gewünschte Einstellung erreicht, so wird die Klemmschraube 27 wieder festgezogen und damit das Lagerauge 7 in der gewünschten Lage fixiert.

Am antriebsseitigen Ende der Welle 8 kann eine ganz ähnliche Lagerstelle vorgesehen sein. Lediglich der Deckel 22 entfällt, damit die Welle 8 mit einer Antriebseinrichtung verbunden werden kann.

Mit einer nach der Erfindung aufgebauten Dosiereinrichtung wird es möglich, eine kontinuierlich in die von den Leitblechen 30 und 31 gebildete Einlaßöffnung einfließende Menge Flock mit einer Verteilungsdichte von gewünschtem Profil durch das Sieb 3 hindurch an das elektrostatische Feld abzugeben. So kann z. B. erreicht werden, daß über die gesamte Breite der Dosiereinrichtung eine pro Flächeneinheit gleichmässige Auftragsdichte erreicht wird (Profil I, Figur 4). Ebenso ist es möglich, beispielsweise im Bereich der seitlichen Enden der Dosiereinrichtung die Menge Flock pro Flächeneinheit zu vergrößern und gleichzeitig in der Mitte die Flockdichte pro Flächeneinheit zu vermindern (Profil II, Figur 5). Auch andere Verteilungen der Flockdichte pro Flächeneinheit sind erzielbar. Gleichzeitig ist die gesamte Dosiereinrichtung trotz ihrer nahezu unbeschränkten Einstellmöglichkeit außerordentlich einfach aufgebaut und daher von jedem eingewiesenen Betriebsschlosser beherrschbar.

## Patentansprüche

1. Dosiereinrichtung mit einem Behälter (2) mit einem auf der Unterseite (4) angeordneten Sieb (3) zum Durchlaß von in Form von stäbchenförmigem Schüttgut anfallendem Flock und einer innerhalb des Behälters (2) über dessen ganze Breite angeordneten Bürstenwalze (5) im wesentlichen bestehend aus einer drehantreibbar im Behälter (2) über an den beiden Enden über je in einer Behälterwand (6) angeordneten Lageraugen (7) gelagerten Welle (8) und mehreren in Umfangsrichtung gleichmässig verteilt angeordneten und im wesentlichen radial gerichtete Borsten tragende Bürstenleisten (10), welche von mehreren, in für eine Abstützung der Bürstenleisten (10) auf der Welle (8) geeigneter Verteilung drehfest angeordneten Bürstenleistenträgern (11) gehalten werden, dadurch gekennzeichnet, daß mindestens ein Teil der Vorhandenen Bürstenleistenträger (11) Einrichtungen zum konkaven und/oder konvexen Durchbiegen der Bürstenleistenträger (11) in radialer Richtung und zu deren Klemmung in eingerichteter Lage aufweisen.

2. Dosiereinrichtung nach Anspruch 1 dadurch gekennzeichnet, daß die Bürstenleistenträger (11) scheibenförmige Aufnahmeelemente (16) mit gleichmässig über den Umfang verteilt angeordneten und radial nach außen offenen Aufnahmeschlitzen (17) aufweisen, in deren radial einwärts liegenden Grund (18) mindestens in radialer Richtung lageveränderliche Abdrückelemente sowie in mindestens einem Schenkel (19) mindestens mit einer tangentialen Komponente lageveränderliche Klemmelemente zur Durchbiegung und Klemmung der Bürstenleisten (10) vorgesehen sind.

3. Dosiereinrichtung nach Anspruch 2 dadurch gekennzeichnet, daß als Abdrückelelemente und Klemmelemente Schrauben (20, 21) vorgesehen sind, welche in entsprechend angeordnete Gewindebohrungen der Aufnahmeschlitze (17) der scheibenförmigen Aufnahmeelemente (16) angeordnet sind.

4. Dosiereinrichtung nach einem der Ansprüche 1 bis 3 dadurch gekennzeichnet, daß mindestens eine Lagerstelle (12) der in Lageraugen (7) gelagerten Welle (8) mindestens in zum Sieb (3) senkrechter Richtung bewegbar und feststellbar ist.

5. Dosiereinrichtung nach Anspruch 4 dadurch gekennzeichnet, daß mindestens ein Lagerauge (7) in einer relativ zur Behälterwand (6) fixierten oder fixierbaren Bohrung (13) drehbar und feststellbar gelagert ist, wobei die Lagerfläche (14) für die Lagerung der Welle (8) und die Lagerfläche (15), mit der das Lagerauge (7) in der Bohrung (13) gelagert ist, exzentrisch zueinander angeordnet sind.

6. Dosiereinrichtung nach Anspruch 5 dadurch gekennzeichnet, daß das Lagerauge (7) an einer äußeren Umfangsfläche einen zu der Bohrung (13) konzentrischen Zahnkranz (24) aufweist, der mit einem in einem das Lagerauge (7) übergreifenden Flansch (25) angeordneten drehbaren Ritzel (26) kämmt, wobei der Flansch (25) weiter eine radial auf das Lagerauge (7) wirkende Klemmschraube (27) aufweist und an der Behälterwand (6) befestigt ist.

7. Dosiereinrichtung nach einem der Ansprüche 1 bis 6 dadurch gekennzeichnet, daß die Aufnahmeschlitze (17) entgegen der Drehrichtung (28) in Umfangsrichtung leicht geneigt angeordnet sind.

8. Dosiereinrichtuhg nach einem der Ansprüche 1 bis 7 dadurch gekennzeichnet, daß in jedem Aufnahmeschlitz (17) außer der Bürstenleiste (10) zusätzlich und unabhängig von dieser eine sich über die ganze Länge der Bürstenleiste (10) erstreckende Borstenstützfeder (29) in Drehrichtung hinter den Borsten (9) der Bürstenleiste (10) zur Abstützung der Borsten (9) angeordnet ist.

## Claims

1. Apparatus for dosing with a container (2) with a sieve (3) positioned on the bottom side (4) for the passage of arising flock in the form of rod- shaped bulk material and a brush roll (5) positioned inside the container (2) over the whole width, in the main consisting of a shaft (8) supported rotatably in the container (2) over both ends via bearing bushes (7), each positioned in a container wall (6) and which is rotary drivable, and several brush strips (10) arranged in circumferential direction evenly distributed, carrying in the main radially directed bristles, which said brush strips (10) are held by several brush strip carriers (11) fixed in a suitable distribution on the shaft (8) for the supporting of the brush strips (10), characterized in that at least a part of the provided brush strip carriers (11) have devices for the concave and/or convex deflecting of the brush strip carriers (11) in radial direction and for their clamping in the adapted position.

2. Apparatus for dosing according to claim 1, characterized in that the brush strip carriers (11) have disk-shaped carrying elements (16) with evenly distributed carrying slots (17) arranged over the circumference which are open radially to the outside, in whose bottoms (18) which lie radially to the inside, pressure elements are provided with the possibility of a change in position in at least radial direction as well as clamping elements in at least one side wall (19) with the possibility of a change in position with at least a tangential component to deflect and clamp the brush strips (10).

3. Apparatus for dosing according to claim 2, characterized in that screws (20, 21) are provided as pressure elements and clamping elements which are arranged in corresponding tapped holes of the carrying slots (17) of the disk-shaped carrying elements (16).

4. Apparatus for dosing according to claims 1 to 3, characterized in that at least one point of support (12) of the shaft (8) supported in the bearing bushes (7) is at least movable and lockable in perpendicualr direction to the sieve (3).

5. Apparatus for dosing according to claim 4, characterized in that at least one bearing bush (7) is supported rotatably and lockably in a fixed or fixable bore (13) relative to the container wall (6), whereby the bearing surface (14) for the support of the shaft (8) and the bearing surface (15) with which the bearing bush (7) is supported in the bore (13) are arranged eccentrically to each other.

6. Apparatus for dosing according to claim 5, characterized in that the bearing bush (7) is provided with a ring gear (24) on an outer circumferential surface concentric to the bore (13), which meshes with a pinion (26) arranged rotatably in a flange (25) overlapping the bearing bush (7), whereby the flange (25) has a clamp screw (27) effecting the bearing bush (7) radially and is fixed on the container wall (6).

7. Apparatus for dosing according to claims 1 to 6, characterized in that the carrying slots (17) are slightly inclined in circumferential direction in opposition to the direction of rotation (28).

8. Apparatus for dosing according to claims 1 to 7, characterized in that in each carrying slot (17) a spring (29) supporting the bristles is arranged in the direction of rotation behind the bristles (9) of the brush strip (10) in addition to and independently of the brush strip (10) to support the bristles (9).

## Revendications

1. Dispositif de dosage avec un réservoir (2), muni sur le fond (4) d'un tamis (3) adapté au passage des flocs en vrac sous forme de petites baguettes, et d'un rouleau brosseur (5) disposé à l'intérieur du réservoir (2) en s'étendant à travers toute la largeur de celui-ci, et composé sensiblement d'un arbre (8) logé mobile aux deux bouts dans le réservoir (2) pour être entraîné en rotation par intermédiaire des logements (7) de palier, disposés chacun dans une paroi (6) du réservoir, et de plusieurs baguettes (10) porteuses de brosse, réparties régulièrement dans la direction périphérique et portant des poils orientés sensiblement radialement et supportées par plusieurs porteurs-baguette (11) disposés solidaires en rotation dans une répartition appropriée de support sur l'arbre (8), caractérisé en ce, qu'au moins une partie des porteurs-baguette (11) présents, est munie des dispositifs pour la flexion concave et/ou convexe des porteurs-baguette (11) en direction radiale et pour leur solidarisation en position voulue.

2. Dispositif de dosage après revendication 1, caractérisé en ce que les porteurs-baguette (11) sont munis des organes (16) de support sous forme de disque avec des entailles (17) de montage radialement ouvertes et réparties régulièrement sur la périphérie, dans le fond (18) radialement interne desquelles sont pourvus des éléments-pousseurs variables en position, au moins en direction radiale, ainsi que dans au moins une face (19) des éléments de solidarisation variables en position avec au moins une composante tangentielle pour la flexion et solidarisation des baguettes (10) porteuses de brosse.

3. Dispositif de dosage après revendication 2, caractérisé en ce qu'y sont pourvues comme éléments-pousseurs et de solidarisation, des vis (20, 21), disposées respectivement dans des alésages vissés des entailles (17) de montage des organes (16) de support sous forme de disque.

4. Dispositif de dosage après une des revendications 1 à 3, caractérisé en ce qu'au moins un point d'appui (12) de l'arbre (8), logé en logements (7) de palier, est mobile et à bloquer en direction normale par rapport au tamis (3).

5. Dispositif de dosage après revendication 4, caractérisé en ce qu'au moins un logement (7) de palier est mobile en rotation et à bloquer dans un alésage solidarisé ou à solidariser avec la paroi (6) du réservoir, y compris que la surface (14) d'appui pour le logement de l'arbre (8), et la surface (15) d'appui par laquelle le logement (7) de palier est logé dans l'alésage, sont disposées d'une façon excentrique l'une vers l'autre.

6. Dispositif de dosage après revendication 5, caractérisé en ce que le logement (7) de palier est muni sur une surface périphérique extérieure par une couronne dentée (24), concentrique par rapport à l'alésage (13), engrainant avec un pignon (26) mobile en rotation disposée dans une flasque (25) chevauchant le logement (7) de palier y compris, que la flasque (25) dispose d'une vis (27) de solidarisation, efficace en direction radiale vers le logement (7) de palier, et en même temps solidarisée avec la paroi (6) du réservoir.

7. Dispositif de dosage après une des revendications 1 à 6, caractérisé en ce que les entailles (17) de montage sont légèrement inclinées en direction périphérique contrairement à la direction de rotation.

8. Dispositif de dosage après une des revendications 1 à 7, caractérisé en ce que dans chaque entaille (17) de montage, outre la baguette (10) porteuse de brosse, y est disposé en plus et indépendamment de celle-ci, en direction de rotation derrière les poils (9) de la baguette (10) porteuse de brosse, un ressort (29) d'appui- brosse pour l'appui des poils (9), s'étendant à travers toute la longueur de la baguette (10) porteuse de brosse.
